# EUROPÄISCHE PATENTSCHRIFT

(11) **EP 1 569 545 B1**
(45) Veröffentlichungstag und Bekanntmachung des Hinweises auf die Patenterteilung: **21.02.2007**
(21) Anmeldenummer: 03782196.4
(22) Anmeldetag: 13.11.2003
(51) Int. Cl.: A47L 15/42

(54) **GESCHIRRSPÜLMASCHINE**
DISHWASHING MACHINE
LAVE-VAISSELLE

(30) Priorität: 02.12.2002 DE 10256168
(43) Veröffentlichungstag der Anmeldung: 07.09.2005
(73) Patentinhaber: BSH Bosch und Siemens Hausgeräte GmbH, 81739 München (DE)
(72) Erfinder: BAUMGARTNER, Thomas, 89537 Giengen (DE); CHRISTMANN, Jens, 89522 Heidenheim (DE); STURM, Wilhelm, verstorben (DE)
(86) Internationale Anmeldenummer: PCT/EP2003/012712
(87) Internationale Veröffentlichungsnummer: WO 2004/049895

(56) Entgegenhaltungen:
- US-A- 3 619 592
- US-A- 5 151 884
- US-A- 5 795 052
- US-B1- 6 295 004

## Beschreibung

Die Erfindung betrifft eine Geschirrspülmaschine mit einer um eine horizontale Achse schwenkbar gelagerten Tür.

Bekannt sind Geschirrspülmaschinen mit einer um eine horizontal verlaufende Achse schwenkbar gelagerten Tür, die zum Be- und Entladen geöffnet wird. Üblicherweise ist diese schwenkbar gelagerte Tür bei einer Geschirrspülmaschine so ausgebildet, dass sie zum Be- und Entladen soweit geöffnet wird, dass die dem Behandlungsraum, dem Spülbehälter, zugewandte Innenseite der Tür im wesentlichen waagrecht ausgerichtet ist, um einen unteren Geschirrkorb aufnehmen zu können. Zu diesem Zweck weist der untere Geschirrkorb vorteilhafterweise Rollen oder Radvorrichtungen an seiner Unterseite auf, die über spezielle Schienen oder Sicken in der Türinnenseite geführt werden. Nach dem vollständigen Aufklappen der Tür, d.h. bis die Tür im wesentlichen horizontal ausgerichtet ist und dem Herausrollen des unteren Geschirrkorbs kann dieser relativ bequem Be- und Entladen werden. Eine so weit geöffnete Tür stellt ein gewisses Gefahrenpotential dar, insbesondere, wenn sich eine so geöffnete Geschirrspülmaschine in einem dunklen Raum, beispielsweise einer Küche, befindet.

Eine bekannte Geschirrspülmaschine ist in US-B-6 295 0041 beschrieben.

Der Erfindung liegt die Aufgabe zugrunde, eine Geschirrspülmaschine der eingangs genannten Art zu schaffen, die auch bei weit geöffneter Tür kein erhöhtes Gefahrenpotential darstellt.

Diese Aufgabe wird durch die erfindungsgemäße Geschirrspülmaschine mit den Merkmalen des Anspruchs 1 gelöst. Vorteilhafte Ausgestaltung der Erfindung sind in den Unteransprüchen gekennzeichnet.

Die erfindungsgemäße Ausbildung der erfindungsgemäßen Geschirrspülmaschine mit einer um eine horizontal verlaufende Achse schwenkbar gelagerten Tür weist einen Schalter auf, der so an der Tür angeordnet und ausgebildet ist, dass er bei Erreichen eines bestimmten Schwenkwinkels der nicht geschlossenen Tür ein elektrisches Signal erzeugt.

Beim täglichen Gebrauch eines Haushaltgeräts mit einer um eine horizontal verlaufenden Achse schwenkbar gelagerten Tür wird dieser gemäß den persönlichen Angewohnheiten des Benutzers unterschiedlich verwendet. Während einige Benutzer die schwenkbar gelagerte Tür stets geschlossen halten und lediglich zum Be- und Entladen öffnen, verriegeln andere Personen die schwenkbar gelagerte Tür lediglich während des Programmablaufs und lassen in der übrigen Zeit die Tür unverriegelt angelehnt. Auch wenn die mechanische Verriegelungsanlage und die Türdichtungen heutiger Haushaltgeräte durchaus für eine Belastung auf Lebenszeit ausgelegt ist, vermeiden einige Personen das stetige Verriegeln der Tür wenn kein Programm läuft. Ein anderer Grund für das Nichtverriegeln kann sein, dass sich die Tür zum Beladen schneller öffnen lässt, wenn sie nicht verriegelt ist. Ein weiterer Grund für das Nichtverriegeln kann sein, dass Gerüche entweichen können. Auch kann Feuchtigkeit leicht aus dem Innern des Haushaltgeräts entweichen, ohne dass die Tür soweit aufgeschwenkt ist, dass sie ein Gefahrenpotential darstellt.

Mit der erfindungsgemäßen Geschirrspülmaschine ist es möglich, dass ein Schalter erst bei Erreichen eines bestimmten Schwenkwinkels der nicht geschlossenen Tür ein elektrisches Signal erzeugt, das beispielsweise eine Lichtquelle anschaltet, die den Innenraum der Geschirrspülmaschine ausleuchtet. Somit ist es mit der erfindungsgemäßen Geschirrspülmaschine auch möglich, gemäß den persönlichen Angewohnheiten des Benutzers, die Tür unverriegelt angelehnt zu lassen, ohne dass eine Lichtquelle im Inneren der Geschirrspülmaschine angeschaltet wird.

Ebenso ist es möglich, nicht nur eine Lichtquelle anzuschalten, die den Innenraum der Geschirrspülmaschine ausleuchtet, sondern dass ebenfalls - bzw. anstatt des Innenraums der Geschirrspülmaschine - ein Geschirrkorb beleuchtet wird, der sich auf der nicht geschlossenen Tür befindet.

Die erfindungsgemäße Geschirrspülmaschine weist somit den Vorteil auf, dass eine Lichtquelle immer dann angeschaltet wird, wenn die Tür soweit aufgeschwenkt ist, dass sie eine potentielle Gefahrenquelle darstellen kann, jedoch bei einem geringen Schwenkwinkel der Tür kein Licht eingeschaltet wird. Ein weiterer Vorteil der vorliegenden Erfindung liegt darin, dass der Benutzer des Haushaltgeräts, der beispielsweise ein in das Haushaltgerät einzufüllendes Gut tragend die unbeleuchtete Küche betritt, zum Beladen des Haushaltgeräts nicht eigens hierfür das Raumlicht einschalten muss, sondern lediglich nach Abstellen des Guts und Öffnen des Haushaltgeräts ausreichend Licht hat, um das Haushaltgerät beladen zu können.

Bei einer weiteren Ausführungsform der vorliegenden Erfindung ist es vorteilhaft, neben dem Anschalten einer Lichtquelle ein akustisches Signal zu erzeugen.

Vorteilhafterweise wird der Schalter in der Tür angeordnet, so dass keine Abdichtprobleme gegenüber dem Spülbehälter zu erwarten sind.

Mit der Erfindung ist eine Geschirrspülmaschine der eingangs genannten Art geschaffen, die auch bei weit geöffneter Tür kein erhöhtes Gefahrenpotential darstellt.

Die Erfindung wird nachstehend anhand dem in der Zeichnung dargestellten Ausführungsbeispiel erläutert. Es zeigen:
- Figur 1: eine erfindungsgemäße Geschirrspülmaschine, wobei die Tür horizontal aufgeschwenkt ist und
- Figur 2: eine erfindungsgemäße Geschirrspülmaschine, wobei die Tür unverriegelt angelehnt.

In Figur 1 wird eine erfindungsgemäße Geschirrspülmaschine 1 gezeigt, auf deren um eine horizontal verlaufende, nicht dargestellten Achse schwenkbar gelagerten Tür 2 ein Geschirrkorb 3 angeordnet ist. In diesem Zustand ist ein Schalter 4 aktiviert und hat eine Lichtquelle 5, die im Innenraum 6 der Geschirrspülmaschine 1 angeordnet ist, eingeschaltet. Der Schalter 4 kann auch mit einer Steuereinheit 7 verbunden sein, die ihrerseits mit der Lichtquelle 5 verbunden ist und deren Zustand steuert. Die Steuereinheit 7 ist zweckmäßigerweise mit der elektronischen Programmsteuerung, im gezeigten Ausführungsbeispiel einem Programmsteuergerät, der Geschirrspülmaschine 1 verbunden.

Als Schalter 4 für die erfindungsgemäße Geschirrspülmaschine 1 eignet sich ein Neigungsschalter, der so aufgebaut ist, dass er ab einer gewissen Neigung einschaltet und bei Rückführung der Neigung ausschaltet. Der Schwenkwinkel ist werkseitig so bestimmt, dass erst bei einem Auslenken von mehr als beispielsweise 10° der in der Tür befindliche Schalter 4 schaltet. Es kann aber auch zweckmäßig sein, bereits bei einem geringeren Schwenkwinkel den Schalter 4 zu schalten.

Besonders vorteilhaft ist es, wenn neben der Lichtquelle 5 ein akustischer Signalgeber 8 vorgesehen ist, der seinerseits mit der Steuereinheit 7 verbunden ist. Der akustische Signalgeber 8 erzeugt ein akustisches Signal, das beispielsweise nach einem gewissen Zeitraum, beispielsweise nach 30 Minuten des Offenstehens der schwenkbar gelagerten Tür 2 ertönt, um an die nicht verschlossene Tür 2 zu erinnern.

In Figur 2 ist die Geschirrspülmaschine 1 gezeigt, deren schwenkbare Tür 2 so geneigt ist, dass der Schalter 4 nicht aktiviert dargestellt ist. In dieser Stellung kann Wasserdampf leicht aus dem Innern der Geschirrspülmaschine entweichen, ohne dass jedoch die Tür 2 soweit aufgeschwenkt ist, dass sie ein Gefahrenpotential darstellt.

Die erfindungsgemäße Geschirrspülmaschine 1 weist somit den Vorteil auf, dass eine Lichtquelle 5 immer dann angeschaltet wird, wenn die Tür 2 soweit aufgeschwenkt ist, dass sie eine potentielle Gefahrenquelle darstellen kann, jedoch bei einem geringen Schwenkwinkel der Tür 2 kein Licht eingeschaltet wird. Auch muss der Benutzer des Haushaltgeräts, der beispielsweise in das Haushaltgerät einzufüllendes Gut tragend die unbeleuchtete Küche betritt, zum Beladen des Haushaltgeräts nicht eigens hierfür das Raumlicht einschalten, sondern hat nach einfachem Abstellen des Guts und Öffnen des Haushaltgeräts ausreichend Licht, um das Haushaltgerät beladen zu können.

Mit der Erfindung ist eine Geschirrspülmaschine 1 mit einer um eine horizontal verlaufende Achse schwenkbar gelagerten Tür 2 geschaffen, die auch bei weit geöffneter Tür kein erhöhtes Gefahrenpotential darstellt.

## Patentansprüche

1. Geschirrspülmaschine mit einer um eine horizontal verlaufende Achse schwenkbar gelagerten Tür, wobei ein Schalter (4) an der Tür (2) so angeordnet und ausgebildet ist, dass er bei Erreichen eines bestimmten Schwenkwinkels der nicht geschlossenen Tür (2) ein elektrisches Signal erzeugt und das elektrische Signal eine Lichtquelle (5) anschaltet, die den Innenraum der Geschirrspülmaschine (1) ausleuchtet **dadurch gekennzeichnet, dass** die Lichtquelle (5) im Innenraum (6) der Geschirrspülmaschine angeordnet ist.

2. Geschirrspülmaschine nach Anspruch 1, **dadurch gekennzeichnet, dass** die Lichtquelle (5) bei geöffneter Tür (2) im Innenraum (6) der Geschirrspülmaschine (1) angeordnet ist.

3. Geschirrspülmaschine nach Anspruch 1 oder 2, **dadurch gekennzeichnet, dass** der Schalter (4) innerhalb der Tür (2) angeordnet ist.

4. Geschirrspülmaschine nach Anspruch 1 oder 2, **dadurch gekennzeichnet, dass** das elektrische Signal eine Lichtquelle (5) anschaltet, die die Innenwand der nicht geschlossenen Türe (2), insbesondere einen darauf angeordneten Geschirrkorb (3), beleuchtet.

5. Geschirrspülmaschine nach Anspruch 1 oder 2, **dadurch gekennzeichnet, dass** das elektrische Signal ein akustisches Signal (8) auslöst.

6. Geschirrspülmaschine nach Anspruch 5, **dadurch gekennzeichnet, dass** ein akustischer Signalgeber (8) vorgesehen ist, der dahingehend ausgebildet ist, dass nach einem gewissen Zeitraum des Offenstehens der Tür, z. B. 30 Minuten, ein akustisches Signal ertönt, um an die nicht verschlossene Tür zu erinnern.

## Claims

1. Dishwashing machine with a door mounted to be pivotable about a horizontally extending axis, wherein a switch (4) is so arranged at the door (2) and constructed that it generates an electric signal on attainment of a specific pivot angle of the unclosed door (2) and the electric signal switches on a light source (5) illuminating the interior space of the dishwashing machine (1), **characterised in that** the light source (5) is arranged in the interior space (6) of the dishwashing machine.

2. Dishwashing machine according to claim 1, **characterised in that** the light source (5) is arranged in the interior space (6) of the dishwashing machine (1) when the door (2) is opened.

3. Dishwashing machine according to claim 1 or 2, **characterised in that** the switch (4) is arranged within the door (2).

4. Dishwashing machine according to claim 1 or 2, **characterised in that** the electric signal switches on a light source (5) which illuminates the interior wall of the unclosed door (2), particularly a crockery basket (3) arranged thereon.

5. Dishwashing machine according to claim 1 or 2, **characterised in that** the electric signal triggers an acoustic signal (8).

6. Dishwashing machine according to claim 5, **characterised in that** an acoustic signal transmitter (8) is provided which is constructed in such a manner that after a certain period of time of the door remaining open, for example 30 minutes, an acoustic signal sounds in order to remind about the unclosed door.

## Revendications

1. Lave-vaisselle avec une porte logée de façon à pouvoir pivoter autour d'un axe passant horizontalement ; dans lequel un interrupteur (4) est disposé et conçu sur la porte (2) de manière telle qu'il produit un signal électrique lorsqu'il atteint un certain angle de pivotement de la porte non fermée (2) et le signal électrique allume une source lumineuse (5), qui éclaire l'espace intérieur du lave-vaisselle (1), **caractérisé en ce que** la source lumineuse (5) est disposée dans l'espace intérieur (6) du lave-vaisselle.

2. Lave-vaisselle selon la revendication 1, **caractérisé en ce que** la source lumineuse (5) est disposée, lorsque la porte (2) est ouverte, dans l'espace intérieur (6) du lave-vaisselle (1).

3. Lave-vaisselle selon la revendication 1 ou 2, **caractérisé en ce que** l'interrupteur (4) est disposé à l'intérieur de la porte (2).

4. Lave-vaisselle selon la revendication 1 ou 2, **caractérisé en ce que** le signal électrique allume une source lumineuse (5) qui éclaire la paroi intérieure de la porte non fermée (2), en particulier un panier à vaisselle (3) disposé dessus.

5. Lave-vaisselle selon la revendication 1 ou 2, **caractérisé en ce que** le signal électrique déclenche un signal acoustique (8).

6. Lave-vaisselle selon la revendication 5, **caractérisé en ce qu'**un donneur de signal acoustique (8) est prévu, qui est conçu **en ce qu'**après un certain laps de temps durant lequel la porte reste ouverte, par exemple 30 minutes, un signal acoustique retentit afin de rappeler que la porte n'est pas fermée.
